# EUROPÄISCHE PATENTSCHRIFT

(11) **EP 0 939 737 B1**
(45) Veröffentlichungstag und Bekanntmachung des Hinweises auf die Patenterteilung: **10.04.2002**
(21) Anmeldenummer: 97949861.5
(22) Anmeldetag: 28.10.1997
(51) Int. Cl.: B65H 3/08

(54) **VERFAHREN UND EINRICHTUNG ZUM ZUFÜHREN VON BOGEN ZU EINER BOGENTRANSPORTTROMMEL EINER DRUCKMASCHINE**
METHOD AND DEVICE FOR FEEDING SHEETS TO A CONVEYOR DRUM IN A PRINTING PRESS
PROCEDE ET DISPOSITIF D'ALIMENTATION EN FEUILLES DU TAMBOUR TRANSPORTEUR DE FEUILLES D'UNE MACHINE A IMPRIMER

(30) Priorität: 29.10.1996 DE 19644947
(43) Veröffentlichungstag der Anmeldung: 08.09.1999
(73) Patentinhaber: Koenig & Bauer Aktiengesellschaft, 97080 Würzburg (DE)
(72) Erfinder: JENTZSCH, Arndt, D-01640 Coswig (DE); NERGER, Reinhard, D-01445 Radebeul (DE); GUHR, Uwe, D-01445 Radebeul (DE); NAGEL, Hartmut, D-01640 Coswig (DE)
(74) Vertreter: Schanze, Klaus
(86) Internationale Anmeldenummer: DE9702522
(87) Internationale Veröffentlichungsnummer: WO9818701

(56) Entgegenhaltungen:
- DE-B- 1 124 518
- DE-C- 614 043
- DE-U- 9 205 400
- FR-A- 1 241 347
- GB-A- 322 441
- US-A- 2 753 795

## Beschreibung

Die Einrichtung betrifft ein Verfahren und eine Einrichtung zum Zuführen von Bogen von einem Bogenstapel zu einer Bogentransporttrommel einer Druckmaschine.

Es ist eine Bogenführung im Anleger einer Bogendruckmaschine bekannt (DE 4431488 A1), bei der ein einzelner auf einer sich horizontal und vertikal ausdehnenden Schleife bewegter Hubsauger den jeweils obersten Bogen im vorderen Bereich erfaßt, vom Bogenstapel abhebt und ihn mit seiner freien Vorderkante in den Spalt zwischen zwei Transportwalzen einführt, die den Bogentransport zum Druckwerk der Druckmaschine übernehmen. Ausricht- und Bogenbeschleunigungssysteme sind nicht offenbart.

Nachteilig bei dieser Bogenführung sind die langen Transportwege sowie die unterschiedlichen Angriffspunkte der Transportelemente an und auf dem Bogen, die diese Bogenführung für schnellaufende Maschinen, auf Grund des freien Bogenanfanges für die Verarbeitung dünner Bedruckstoffe und auf Grund der Verwendung nur eines Hubsaugers für die Verarbeitung von biegeschlaffen und schweren Bedruckstoffen sowie von großformatigen Bogen ungeeignet machen. Des weiteren erfordert diese Bogenführung qroßen Bauraum.

Durch die FR-A-1241347 ist es bekannt, einen zu vereinzelnden Bogen durch ein vertikal und horizontal bewegbares Transportelement, welches auf der Bogenoberfläche angreift, zu vereinzeln und schiebend mit herunterhängendem Bogenanfang bis zu den Anlegmarken eines Anlegtisches zu transportieren. Nach der Ausrichtung wird der Bogen mittels eines Vorgreifers zu einer Bogentransporttrommel transportiert.

Aufgabe der Erfindung ist die Schaffung eines Verfahrens und einer Einrichtung zum Zuführen von Bogen für schnellaufende Maschinen mit hoher Zuführgenauigkeit auch bei dünnen Bedruckstoffen und geringem Bauraum.

Erfindungsgemäß wird die Aufgabe durch die Patentansprüche gelöst.

Nachfolgend werden die erfinderischen Lösungen an Ausführungsbeispielen näher erläutert.

Die Zeichnung zeigt in
Fig. 1 Zuführschema Variante 1

Das Verfahren zum Zuführen von Bogen 1 von einem Bogenstapel 2 zu einer Bogentransporttrommel 3 wird an Hand der Figuren 1 und 2 beschrieben.
Der auf dem Bogenstapel 2 aufliegende oberste Bogen 1 bildet eine erste Ebene 5 und der Bogen 1 weist an seiner Vorderkante einen sog. Greiferrand 4 auf. Der Greiferrand 4 erstreckt sich üblicherweise von der Bogenvorderkante in Bogenerstreckungsrichtung gemessen über einen Weg von 3 - 5 mm. An diesem Greiferrand 4 wird der Bogen 1 von den Bogentransporttrommeln 3 erfaßt und durch die Druckmaschine einschließlich der Auslage transportiert. Mittels eines Transportelementes 6 wird der Bogen 1 an dem Greiferrand 4 erfaßt, auf eine zweite Ebene 7 angehoben und damit vom Bogenstapel 2 getrennt. Die zweite Ebene 7 liegt oberhalb eines an der Vorderkante des Bogenstapels 2 fest angeordneten Bogenanschlages 8 und entspricht nahezu der Schwingbahn des Transportelementes 6. Das Transportelement 6 führt eine von einem nicht dargestellten Kurventrieb eingeleitete Schwenkbewegung aus, transportiert den Bogen 1 über einen Anlegtisch 9 bis zu den Anlegmarken 10 der Druckmaschine. An den Anlegmarken wird der Bogen 1 von dem Transportelement 6 freigegeben.
Durch bekannte und nicht dargestellte Ausrichtmittel wird der Bogen 1 an den quer zur Bogenförderrichtung angeordneten Anlegmarken 10 und an den in Bogenförderrichtung seitlich am Anlegtisch 9 angeordneten nicht dargestellten Seitenmarken ausgerichtet.
Nachdem der Bogen 1 vom Transportelement 6 freigegeben wurde, wird das Transportelement 6 auf eine dritte Ebene 15 angehoben und in Richtung Bogenstapel 2 bewegt. Nachdem das Transportelement 6 die beschriebene Bogenübernahmestellung - Ausgangsstellung; Transportelement befindet sich über dem Greiferrand 4 - erreicht hat, wird das Transportelement 6 auf den Bogenstapel 2 aufgesetzt, d.h. auf die erste Ebene 5 abgesenkt. Die Hubbewegung des Transportelementes - erste Ebene 5, zweite Ebene 7, dritte Ebene 15, erste Ebene 5 - wird durch ein Teil des Transportelementes 6 unabhängig von der Schwingbewegung desselben gesteuert; das hubgesteuerte Teil ist vorzugsweise ein Dreistufensauger.
Der Bewegungsablauf des Transportelementes - Hub- und Schwingbewegung ist durch Pfeile in Fig. 1 gekennzeichnet.

Durch die Schwingbewegung des Transportelementes 6 wird der übernommene Bogen 1 bis zu den Anlegmarken 10 transportiert und dort zum Freigabepunkt 12 freigegeben. Danach wird der als Zweistufensauger ausgebildete Hubsauger des Transportelementes 6 auf eine dritte Ebene 15 angehoben, das Transportelement 6 schwingt in seine Ausgangsstellung zurück und der Zweistufensauger wird auf die zweite Ebene 7 abgesenkt. Nach dem Wegschwenken der Anlegmarken 10 wird der Bogen 1 von einem unterhalb des Anlegtisches 9 angeordneten Vorgreifer 13 erfaßt, beschleunigt und an das Greifersystem 14 der Bogentransporttrommel 3 übergeben. Der Vorgreifer 13 ist vorzugsweise als schwingender Sauger-Vorgreifer ausgebildet und von einem nicht dargestellten Kurventrieb angetrieben.
Der Schwenkpunkt 16 des Vorgreifers 13, der Freigabepunkt 12 des Bogens 1 durch das Transportelement 6 sowie der Gelenkpunkt 11 des Transportelementes 6 liegen auf einer Geraden bzw. nahezu auf einer Geraden.
Der Schwingwinkel α des Transportelementes 6 liegt unter 25° und vorzugsweise im Bereich von 10°.

Nachfolgend wird die Einrichtung zum Zuführen von Bogen zu einer Bogentransporttrommel (Variante 1) beschrieben.
Oberhalb des Greiferrandes 4 des jeweils obersten Bogens 1 eines Bogenstapels 2 ist ein Transportelement 6 in einem Gelenkpunkt 11 gelagert. Der auf dem Bogenstapel 2 aufliegende oberste Bogen 1 bildet eine erste Ebene 5.
Der Bogenstapel 2 ist maschinenseitig durch einen fest angeordneten Bogenanschlag 8 begrenzt, der sich bis über die erste Ebene 5 erstreckt.
Das Transportelement 6 ist mit sich quer zur Bogenförderrichtung erstreckenden Hubsaugern bestückt, die eine sog. Saugerleiste bilden. Die Hubsauger sind als Dreistufensauger ausgebildet, die den Bogen von der ersten Ebene 5 auf eine zweite Ebene 7 anheben und nach der Freigabe des Bogens auf den Anlegtisch in eine dritte Ebene 15 verbringbar sind.

Das Transportelement 6 ist mit einem nicht dargestellten Schwingantrieb beispielsweise einem bekannten Kurventrieb gekoppelt.
Der Bogenanschlag 8 ist mit einer Oberseite 17 ausgestattet, die Bestandteil des Anlegtisches 9 ist. Die Anlegtischebene, die zweite Ebene 7 und der Schwingweg des Transportelementes 6 sind dabei nahezu identisch.
An der der Bogentransporttrommel 3 zugekehrten Seite ist der Anlegtisch 9 durch sich quer zur Bogenförderrichtung erstreckende Anlegmarken 10 begrenzt. Diese Anlegmarken 10 sind schwenkbar bzw. absenkbar angeordnet und können somit aus der Bogenbahn gesteuert werden.
Mittels des Transportelementes 6 wird der oberste Bogen in der ersten Ebene 5 am Greiferrand 4 erfaßt, auf die zweite Ebene 7 angehoben, durch die Schwingbewegung des Transportelementes 6 bis zu den Anlegmarken 10 transportiert und dort am Freigabepunkt 12 freigegeben.
Im Freigabepunkt 12 ist die Saugfläche der Hubsauger parallel zur Anlegtischebene angeordnet.
Unterhalb des Anlegtisches 9 ist ein Vorgreifer 13 angeordnet. Der Vorgreifer ist als schwingender Sauger-Vorgreifer ausgebildet, um einen Schwenkpunkt 16 schwenkbar und mit einem nicht dargestellten bekannten Kurventrieb verbunden.
Der Gelenkpunkt 11 des Transportelementes 6, der Freigabepunkt 12 und der Schwenkpunkt 16 des Vorgreifers 13 liegen auf einer Geraden bzw. nahezu auf einer Geraden.
Nach der Freigabe des Bogens 1 durch das Transportelement 6 am Freigabepunkt 12 wird der Bogen 1 durch nicht dargestellte Ausrichtmittel an den quer zur Bogenförderrichtung angeordneten Anlegmarken 10 und an seitlich am Anlegtisch angeordneten nicht dargestellten Seitenmarken ausgerichtet. Nachdem die Anlegmarken aus der Bogenbahn gesteuert worden sind wird der Bogen durch den Vorgreifer 13 auf Maschinengeschwindigkeit beschleunigt und an die Greifer 14 der Bogentransporttrommel 3 übergeben.

### Bezugszeichenaufstellung

- 1: Bogen
- 2: Bogenstapel
- 3: Bogentransporttrommel
- 4: Greiferrand
- 5: erste Ebene
- 6: Transportelement
- 7: zweite Ebene
- 8: Bogenanschlag
- 9: Anlegtisch
- 10: Anlegmarken
- 11: Gelenkpunkt Transportelement
- 12: Freigabepunkt
- 13: Vorgreifer
- 14: Greifersystem
- 15: dritte Ebene
- 16: Schwenkpunkt
- 17: Oberseite

## Patentansprüche

1. Verfahren zum Zuführen von Bogen von einem Bogenstapel zu einer Bogentransporttrommel einer Druckmaschine, **dadurch gekennzeichnet, dass** der jeweils zuzuführende oberste Bogen (1) des Bogenstapels (2) an einem an der Vorderkante des Bogens befindlichen Greiferrand (4) von einem schwingenden Transportelement (6) erfaßt, vom Bogenstapel (2) getrennt und über einen Anlegtisch (9) in Richtung Druckmaschine bis zu den Anlegmarken (10) transportiert, der Bogen vom schwingenden Transportelement (6) freigegeben, ausgerichtet, von einem schwingenden Vorgreifer (13) erfaßt, beschleunigt und an die Bogentransporttrommel (3) übergeben wird.

2. Verfahren zum Zuführen von Bogen nach Anspruch 1, **dadurch gekennzeichnet, dass** der auf dem eine erste Ebene (5) bildenden Bogenstapel (2) aufliegende oberste Bogen (1) von dem schwingenden Transportelement (6) erfaßt, auf eine zweite Ebene (7) angehoben, transportiert sowie freigegeben und das Transportelement (6) auf eine dritte Ebene (15) angehoben, in Richtung des Bogenstapels (2) bewegt und auf den Bogenstapel (2) aufgesetzt wird.

3. Verfahren zum Zuführen von Bogen nach Anspruch 1, **dadurch gekennzeichnet, dass** das Transportelement (6) eine Hubbewegung und eine Schwingbewegung ausführt.

4. Verfahren zum Zuführen,von Bogen nach Anspruch 1, **dadurch gekennzeichnet, dass** das Transportelement (6) eine Hubbewegung und eine getrennt von der Hubbewegung gesteuerte Schwingbewegung ausführt.

5. Verfahren zum Zuführen von Bogen nach Anspruch 1, **dadurch gekennzeichnet, dass** die Hubbewegung mittels eines Teiles des schwingenden Transportelementes (6) realisiert wird.

6. Verfahren zum Zuführen von Bogen nach Anspruch 1, **dadurch gekennzeichnet, dass** der Schwingwinkel des Transportelementes (6) vom Erfassungspunkt bis zum Freigabepunkt (12) unter 25° liegt.

7. Verfahren zum Zuführen von Bogen nach Anspruch 1, **dadurch gekennzeichnet, dass** die dem Schwingweg des Transportelementes entsprechende Bogenbahn sich an eine Gerade annähert.

8. Einrichtung zum Zuführen von Bogen von einem Bogenstapel zu einer Bogentransporttrommel einer Druckmaschine, **dadurch gekennzeichnet, dass** oberhalb des Bogenstapels (2) ein den jeweils zuzuführenden obersten Bogen (1) des Bogenstapels (2) an einem an der Vorderkante des Bogens befindlichen Greiferrand erfassendes, den Bogen vom Bogenstapel (2) trennendes und den Bogen über einen Anlegtisch (9) zu Anlegmarken (10) transportierendes mit ein Schwingantrieb verbundenes, schwingendes Transportelement (6) angeordnet und dem Anlegtisch ein den zuzuführenden Bogen erfassender, den Bogen beschleunigender und den Bogen an die Bogentransporttrommel (3) übergebender, schwingender Vorgreifer (13) angeordnet ist.

9. Einrichtung zum Zuführen von Bogen nach Anspruch 8, **dadurch gekennzeichnet, dass** das Transportelement (6) als Hubsauger enthaltende quer zur Bogenförderrichtung sich erstreckende Saugerstange ausgebildet ist.

10. Einrichtung zum Zuführen von Bogen nach Anspruch 9, **dadurch gekennzeichnet, dass** die Hubsauger des Transportelementes (6) als getrennt von der Schwingbewegung des Transportelementes gesteuerte Dreistufensauger ausgebildet sind.

11. Einrichtung zum Zuführen von Bogen nach Anspruch 9, **dadurch gekennzeichnet, dass** die Hubsauger des Transportelementes (6) als Zweistufensauger ausgebildet sind.

12. Einrichtung zum Zuführen von Bogen nach Anspruch 8, **dadurch gekennzeichnet, dass** der Gelenkpunkt (11) des Transportelementes (6), die Mitte des Transportelementes im Freigabepunkt (12) und der Schwenkpunkt (16) des Vorgreifers (13) auf einer Gerade bzw. annähemd auf einer Gerade liegen.

13. Einrichtung zum Zuführen von Bogen nach Anspruch 8, **dadurch gekennzeichnet, dass** das Transportelement (6) in der Bogenerfassungsstellung oberhalb des an der Vorderkante des Bogens (1) angeordneten Greiferrandes (4) gelagert ist

14. Einrichtung zum Zuführen von Bogen nach Anspruch 8, **dadurch gekennzeichnet, dass** der Bogenstapel (2) maschinenseitig von einem feststehenden, über die Bogenstapelebene hinausragenden Bogenanschlag (8) begrenzt ist, dessen Oberseite (17) Bestandteil des Anlegtisches (9) ist.

15. Einrichtung zum Zuführen von Bogen nach Anspruch 9, **dadurch gekennzeichnet, dass** die Saugfläche der Hubsauger im Freigabepunkt (12) parallel zur Ebene des Anlegtisches (9) angeordnet ist.

16. Einrichtung zum Zuführen von Bogen nach Anspruch 8, **dadurch gekennzeichnet, dass** der Vorgreifer (13) als mit einem Schwenkantrieb verbundener Saugerschwinger ausgebildet ist.

## Claims

1. Method of feeding sheets from a sheet stack to a sheet transport drum of a printing machine, **characterised in that** the respective uppermost sheet (1), which is to be fed, of the sheet stack (2) is gripped at a grip edge (4), which is disposed at the front edge of the sheet, by an oscillating transport element (6), separated from the sheet stack (2) and transported over a feeder table (9) in direction of the printing machine up to the lay marks (10), and the sheet is released from the oscillating transport element (6), aligned, gripped by an oscillating pre-gripper (13), accelerated and transferred to the sheet transport drum (3).

2. Method of feeding sheets according to claim 1, **characterised in that** the uppermost sheet (1) lying on the sheet stack (2) forming a first plane is gripped by the oscillating transport element (6), lifted to a second plane (7), transported and released and the transport element (6) is raised to a third plane (15), moved in direction of the sheet stack (2) and placed on the sheet stack (2).

3. Method of feeding sheets according to claim 1, **characterised in that** the transport element (6) executes a stroke movement and an oscillating movement.

4. Method of feeding sheets according to claim 1, **characterised in that** the transport element (6) executes a stroke movement and an oscillating movement controlled separately from the stroke movement.

5. Method of feeding sheets according to claim 1, **characterised in that** the stroke movement is realised by means of a part of the oscillating transport element (6).

6. Method of feeding sheets according to claim 1, **characterised in that** the angle of oscillation of the transport element (6) from the point of gripping to the point (12) of release lies below 25°.

7. Method of feeding sheets according to claim 1, **characterised in that** the cam track corresponding with the oscillation path of the transport element approximates a straight line.

8. Equipment for feeding sheets from a sheet stack to a sheet transport drum of a printing machine, **characterised in that** arranged above the sheet stack (2) and connected with an oscillation drive is an oscillating transport element (6) which grips the respective uppermost sheet (1), which is to be fed, of the sheet stack (2) at a grip edge disposed at the front edge of the sheet, separates the sheet from the sheet stack (2) and transports the sheet over a feeder table (9) to lay marks (10), and arranged at the feeder table is an oscillating pre-gripper (13) which grips the sheet to be fed, accelerates the sheet and transfers the sheet to the sheet transport drum (3).

9. Equipment for feeding sheets according to claim 8, **characterised in that** the transport element (6) is constructed as a suction rod containing lifting suckers and extending transversely to the sheet conveying direction.

10. Equipment for feeding sheets according to claim 9, **characterised in that** the lifting suckers of the transport element (6) are constructed as three-stage suckers controlled separately from the oscillation movement of the transport element.

11. Equipment for feeding sheets according to claim 9, **characterised in that** the lifting suckers of the transport element (6) are constructed as two-stage suckers.

12. Equipment for feeding sheets according to claim 8, **characterised in that** the hinge point (11) of the transport element (6), the centre of the transport element at the release point (12) and the pivot point (16) of the pregripper (13) lie on a straight line or approximately on a straight line.

13. Equipment for feeding sheets according to claim 8, **characterised in that** the transport element (6) in the sheet gripping setting is mounted above the grip edge (4) arranged at the front edge of the sheet (1).

14. Equipment for feeding sheets according to claim 8, **characterised in that** the sheet stack (2) is bounded at the machine side by a stationary sheet abutment (8) which projects out beyond the sheet stack plane and the upper side (17) of which is a component of the feeder table (9).

15. Equipment for feeding sheets according to claim 9, **characterised in that** the suction surface of the lifting suckers is arranged at the release point (12) parallel to the plane of the feeder table (9).

16. Equipment for feeding sheets according to claim 8, **characterised in that** the pre-gripper (13) is constructed as a suction rocker connected with an oscillation drive.

## Revendications

1. Procédé pour alimenter en feuilles prises sur une pile de feuilles, un tambour transporteur de feuilles d'une machine à imprimer,
**caractérisé en ce que**
chaque feuille supérieure (1) de la pile de feuilles (2) à fournir, est prise par un élément de transport (6) oscillant, au niveau du bord avant du bord de préhension (4) de la feuille à séparer de la pile de feuilles (2) et à transporter au-dessus d'une table de marge (9), en direction de la machine à imprimer, jusqu'aux repères de margeur (10), la feuille est libérée de l'élément de transport oscillant (6), pour être alignée, prise par un dispositif de prise préalable (13) oscillant, accélérée et transférée au tambour transporteur de feuilles (3).

2. Procédé d'alimentation de feuilles selon la revendication 1,
**caractérisé en ce que**
la feuille (1) du dessus de la pile de feuilles (2) formant un premier plan (5), est prise par l'élément de transport (6) oscillant, pour être relevée jusque dans un second plan (7), être transportée et libérée, et l'élément de transport (6) est relevé jusqu'à un troisième plan (15) pour être déplacé en direction de la pile de feuilles (2) et être installé sur la pile de feuilles (2).

3. Procédé d'alimentation en feuille selon la revendication 1,
**caractérisé en ce que**
l'élément de transport (6) effectue un mouvement de soulèvement et un mouvement oscillant.

4. Procédé d'alimentation en feuille selon la revendication 1,
**caractérisé en ce que**
l'élément de transport (6) exécute un mouvement de soulèvement et un mouvement oscillant commandé séparément du mouvement de soulèvement.

5. Procédé d'alimentation en feuille selon la revendication 1,
**caractérisé en ce que**
le mouvement de soulèvement est réalisé à l'aide d'une partie de l'élément de transport oscillant (6).

6. Procédé d'alimentation en feuille selon la revendication 1,
**caractérisé en ce que**
l'angle d'oscillation de l'élément de transport (6), entre le point de préhension et le point de libération (12), est inférieur à 25°.

7. Procédé pour alimenter en feuilles selon la revendication 1,
**caractérisé en ce que**
la trajectoire de la feuille qui correspond au chemin d'oscillations de l'élément de transport se rapproche d'une droite.

8. Installation pour alimenter en feuilles prises d'une pile de feuilles, un tambour transporteur d'une machine à imprimer,
**caractérisée en ce qu'**
au-dessus de la pile de feuilles (2) se trouve un élément de transport (6), prenant la feuille supérieure (1) de la pile de feuilles (2) par un bord de préhension au niveau de l'arête avant de la feuille, pour séparer la feuille de la pile (2) et la transporter sur une table de marge (9) vers les repères de margeur (10), cet élément de transport (6) oscillant, étant relié à un moyen d'entraînement en oscillations et
un dispositif oscillant de prise préalable (13) est associé à la table de marge, ce dispositif prenant la feuille à fournir, pour la transférer à l'accélérateur de feuilles et au tambour transporteur de feuilles (3).

9. Installation pour alimenter en feuilles selon la revendication 8,
**caractérisée en ce que**
l'élément de transport (6) est une ventouse de levage comportant une tige d'aspiration s'étendant transversalement à la direction de transfert des feuilles.

10. Installation pour alimenter en feuilles selon la revendication 9,
**caractérisée en ce que**
les dispositifs d'aspiration de l'élément de transport (6) sont des aspirateurs à trois niveaux, commandés séparément du mouvement oscillant de l'élément de transport.

11. Installation pour alimenter en feuilles selon la revendication 9,
**caractérisée en ce que**
les dispositifs aspirants de l'élément de transport (6) sont des aspirateurs à deux niveaux.

12. Installation pour alimenter en feuilles selon la revendication 8,
**caractérisée en ce que**
le point d'articulation (11) de l'élément de transport (6), le milieu de l'élément de transport au point de libération (12) et le point de basculement (16) du dispositif de prise préalable (13) sont situés sur une droite ou pratiquement sur une droite.

13. Installation pour alimenter en feuilles selon la revendication 8,
**caractérisée en ce que**
l'élément de transport (6) est monté en position de prise de feuille au-dessus du bord de préhension (4) prévu au niveau de l'arête avant de la feuille (1).

14. Installation pour alimenter en feuilles selon la revendication 8,
**caractérisée en ce que**
la pile de feuille (2) est délimitée du côté de la machine par une butée de feuilles (8), fixe, dépassant par rapport au plan de la pile de feuilles, le côté supérieur (17) de cette butée faisant partie de la table de marge (9).

15. Installation pour alimenter en feuilles selon la revendication 9,
**caractérisée en ce que**
la surface d'aspiration des dispositifs à ventouses est parallèle au plan de la table de marge (9), au niveau du point de libération (12).

16. Installation selon la revendication 8,
**caractérisée en ce que**
le dispositif de prise préalable (13) est réalisé comme ventouse oscillante, reliée à un dispositif d'entraînement de basculement.
